# EUROPÄISCHE PATENTSCHRIFT

(11) **EP 0 042 547 B1**
(45) Veröffentlichungstag und Bekanntmachung des Hinweises auf die Patenterteilung: **21.11.1984**
(21) Anmeldenummer: 81104489.0
(22) Anmeldetag: 11.06.1981
(51) Int. Cl.: F15B 11/16, E02F 9/22

(54) **Hydrauliksystem mit einer Verstellpumpe, die durch einen Überschuss-Ölstrom gesteuert wird**
Hydraulic circuit with a variable flow pump controlled by excess flow
Circuit hydraulique comprenant une pompe à débit variable commandée par l'excédent du débit

(30) Priorität: 19.06.1980 US 161082
(43) Veröffentlichungstag der Anmeldung: 30.12.1981
(62) Teilanmeldung aus: 83109740.7
(73) Patentinhaber: DEERE & COMPANY, Moline, Illinois 61265 (US)
(72) Erfinder: Lobmeyer, Raymond Joseph, Hudson Iowa 50643 (US); Miller, James Anton, Cedar Falls Iowa 50613 (US)
(74) Vertreter: Gramm, Werner, Prof. Dipl.-Ing.

## Beschreibung

Die Erfindung betrifft ein Hydrauliksystem, bestehend aus
- einer Verstellpumpe mit einer druckabhängigen Verstellsteuerung, die bei Erhalt eines Druckanstiegsignals die Fördermenge verringert und bei einem Druckabfallsignal diese erhöht;
- einem bevorrechtigten Steuerventil mit einem an die Verstellpumpe angeschlossenen Einlaß, einem Überschußauslaß sowie Auslaßanschlüssen für bevorrechtigte Funktionsausübungen;
- einem nachgeordneten Steuerventil mit einem an den genannten Überschußauslaß angeschlossenen Einlaß, Auslaßanschlüssen für nachgeordnete Funktionsausübungen, und einem nachgeordneten Überschußauslaß, wobei die Verstellpumpe in Abhängigkeit vom Überschußstrom des nachgeordneten Steuerventils gesteuert wird;
- einem an jedem der genannten Steuerventile vorgesehenen bedarfsabhängigen Stromteiler, der den eintretenden Ölstrom zwischen dem jeweiligen Überschußauslaß und den Auslaßanschlüssen jedes Steuerventils in Übereinstimmung mit dem Bedarf der zu steuernden Funktionen aufteilt.

Eine derartige Ausführungsform läßt sich der US-A-3 465 519 entnehmen. Dieses Hydrauliksystem weist eine Hydraulikpumpe mit veränderlicher Fördermenge (Verstellpumpe) auf, deren Verstellung automatisch gesteuert wird in Abhängigkeit von den Erfordernissen mehrer Hydraulikfunktionen, dargestellt durch Überschuß- Ölströme, die von für die verschiedenen Funktionen bestimmten Steuerventilen herrühren.

Überschuß steht als typische Option bei den meisten Ventilen zur Verfügung, die in offenen oder geschlossenen Hydrauliksystemen Verwendung finden. Wird eine Vielzahl von Steuerventilen in Serie geschaltet, gibt diese Option dem ersten Steuerventil Priorität hinsichtlich des zur Verfügung stehenden Ölstromes, der dann, wenn er nicht benötigt wird, aus dem Überschußauslaß dem nächsten Ventil zugeleitet wird, anstatt ihn in den Ölbehälter zurückzuführen, wie es bei üblichen offenen Hydrauliksystemen der Fall ist.

In offenen Hydrauliksystemen werden für Überschußventile meist Steuerschieber mit offener Mittelstellung zur Funktionssteuerung verwendet. Die Steuerschieber werden in der Mittelstellung geschlossen und blockieren so den von der Pumpe kommenden Ölfluß, so daß sich ein Druckanstieg ergibt. Der Ölstrom wird geteilt zwischen der offenen Mittelstellung und den Arbeitsauslässen, wobei der Ölstrom durch die offene Mittelstellung in den Überschußauslaß geleitet wird, während der Ölrückfluß zum Behälter zurückgeleitet wird. Eine Stromteilung dieser Art macht es für eine Bedienungsperson schwierig, die Geschwindigkeit einer auszuübenden Funktion zu steuern, da Änderungen in der Funktionsbelastung durch Verschiebung des Schieberventils kompensiert werden müssen.

Dieses Steuerproblem läßt sich etwas verringern durch Verschwenung eines Spezialventils mit offener Mittelstellung und Überschußauslaß, das einen Strömungsregelschieber umfaßt, der als Stromteiler arbeitet in Abhängigkeit vom Ölbedarf einer vom Ventil gesteuerten Funktionsausübung. Der Ölstrom ist abhängig von der Verschiebung des Steuerschiebers, wobei der Ölstrom für sich ändernde Lasten konstant gehalten und auch auf einen vorbestimmten Anteil begrenzt wird. Beispiele für druckkompensierte Ventile mit offener Mittelstellung und Überschußauslaß lassen sich den US-Patentschriften 3455210 (entspricht DE-C-1 650 375), 3465519 (entspricht DE-B-1 751 934) und 3718159 (entspricht DE-A-2 201 839) entnehmen.

Aus Gründen der Effizienz werden in Hydrauliksystemen mit Ventilen mit offener Mittelstellung Hydraulikpumpen mit veränderlicher Fördermenge verwendet, die automatisch gesteuert werden, um den schnellen Anforderungen des Systems gerecht zu werden. Ein Beispiel für ein System mit einer in dieser Weise gesteuerten Verstellpumpe ist in der vorstehend erwähnten US-A-3465519 offenbart. Dieses vorbekannte System umfaßt eine einzige Verstellpumpe, eine Vielzahl von auszuübenden Funktionen, für die Steuerventile vorgesehen-sind, bei denen der Überschußstrom des letzten Steuerventils zu einer druckabhängigen Verstellsteuerung geleitet wird, um die Pumpenfördermenge in Abhängigkeit des zunehmenden Überschußstromes zu vermindern. Bei diesem System verzichtet man darauf, Funktionen gleicher Priorität in Parallelschaltung an eine gemeinsame Ölzufuhr anzuschließen, oder aber bei Situationen, in denen eine zweite Pumpe erforderlich ist, die höchstmögliche Ölmenge zuzuführen, die die Funktionen benötigen könnten.

Der Erfindung liegt die Aufgabe zugrunde, für eine Verstellpumpe in einem Hydrauliksystem der eingangs erläuterten Art eine Verstellsteuerung vorzusehen, die druckabhängig ist vom Druckabfall an Überschußauslässen zweier Steuerventile für wahlweise Steuerung eines Paars parallelgeschalteter Funktionen.

Diese Aufgabe wird gemäß der Erfindung durch folgende Merkmale gelöst:
- Ein zweites nachgeordnetes Steuerventil mit einem Einlaß, Auslaßanschlüssen für zweite nachgeordnete Funktionsausübungen und einem zweiten nachgeordneten Überschußauslaß ist parallel zum ersten nachgeordneten Steuerventil seinem Einlaß an den Überschußauslaß des bevorrechteten Steuerventils angeschlossen;
- ein Stromteiler für das zweite nachgeordnete Steuerventil teilt das Öl auf in Abhängigkeit von der für die zweiten nachgeordneten Funktionsausübungen benötigten Ölmenge;
- ein Druckauswahlventil ist an den ersten und zweiten nachgeordneten Überschußauslaß sowie an die Pumpen-Verstellsteuerung angeschlossen, um den kleineren der an den beiden nachgeordneten Überschußauslässen herrschenden Drücke der Pumpen-Verstellsteuerung zu übermitteln, um bei auftretenden Druckänderungen die Verstellpumpe automatisch an den geänderten Bedarf für die beiden nachgeordneten Funktionsausübungen anzupassen.

Es handelt sich also um eine Auswahlschaltung, die bei nebeneinander angeordneten Steuerventilen mit Überschußauslaß den kleineren Überschußstrom zur Verstellsteuerung der Verstellpumpe leitet, um die Pumpenförderung in Abhängigkeit von Änderungen des Überschußstroms zu steuern.

Weitere Merkmale und Vorteile der Erfindung sind Gegenstand der Unteransprüche und werden anhand eines Ausführungsbeispiels erläutert.

In der Zeichnung ist eine als Beispiel dienende Ausführungsform der Erfindung dargestellt. Die Zeichnung zeigt schematisch ein hydraulisches Steuersystem für einen Bagger.

Das Hydrauliksystem insgesamt ist mit dem Bezugszeichen 10 bezeichnet und umfaßt mehrere Steuerventile, die druckkompensiert sind, einen Überschußauslaß aufweisen und im wesentlichen der Ausführungsform gemäß der US-A-3 718 159 entsprechen mit der Ausnahme, daß einige Steuerventile nur einen Funktionssteuerteil umfassen, der mit einem Versorgungsteil zusammengesteckt ist, während die patentierte Ausführungsform Steuerteile für drei Funktionen offenbart, die mit einem Versorgungsteil zusammengesteckt sind.

Das Steuersystem 10 umfaßt ein Stützfuß-Steuerventil 12, ein Steuerventil 14 zum Verschwenken der Kabine sowie ein rechtes und ein linkes Fahr-Steuerventil 16, 18, die in vereinfachter Darstellung alle als Block dargestellt sind.

Das Stützfuß-Steuerventil 12 umfaßt ein Versorgungsteil 20, das mit einem Hauptausleger-, einem Kübelausleger- und einem Kübel-Steuerteil 22, 24 und 26 zusammengesteckt ist. Das Versorgungsteil 20 weist einen Einlaß 28 und einen Überschußauslaß 30 auf und umschließt ein nicht dargestelltes druckkompensiertes Stromsteuerventil, das den in den Einlaß eintretenden Ölstrom zwischen dem Überschußauslaß und einem zu dem Funktionssteuerteil führenden Auslaß aufteilt in Übereinstimmung mit der Anordnung entsprechender Steuerschieberventile in den Steuerteilen und dem Bedarf einer zu steuernden Funktion. Die Hauptausleger-, Kübelausleger- und Kübel-Steuerteile weisen jeweils ein Paar Auslaßanschlüsse 32, 34, 36 auf, die jeweils zum Anschluß der entgegengesetzten Enden doppelt wirkender Hydraulikzylinder dienen.

Das Steuerventil 14 zum Verschwenken der Kabine weist ein Versorgungsteil 38 auf, das mit einem Schwenk-Steuerteil 40 zusammengesteckt ist und etwa dem Versorgungsteil 20 des Steuerventils 12 entspricht, also ebenfalls einen Einlaß 42 sowie einen Überschußauslaß 44 aufweist. Das Schwenk-Steuerteil 40 umfaßt ein Paar Auslaßanschlüsse 45 zum Anschluß der entgegengesetzten Ausgänge eines reversiblen Schwenkmotors.

Das rechte und linke Fahr-Steuerventil 16, 18 sind identisch ausgebildet und umfassen jeweils ein Versorungsteil 46 und 48 sowie Fahr-Steuerventile 50, 52. Die Versorgungsteile 46,48 weisen Einlässe 54, 56 und Überschußauslässe 58, 60 auf. Die Fahr-Steuerventile 50, 52 umfassen jeweils ein Paar Auslaßanschlüsse 62, 64, an die die entgegengesetzten Anschlüsse eines reversiblen rechten und linken Fahrmotors angeschlossen werden können.

Zur Beaufschlagung der Steuerventile mit Öl dienen eine erste und eine zweite Hydraulikpumpe 66, 68 mit veränderlicher Fördermenge (Verstellpumpe), die mit jeweils einer druckabhängigen Verstellsteuerung 70, 72 verbunden sind, die in Abhängigkeit von Druckabfallsignalen die Fördermenge der Pumpen erhöhen.

Die Verstellpumpe 66 ist mit ihrem Einlaß an einen Pumpensumpf 74 und mit ihrem Auslaß an den Einlaß 28 des Versorgungsteils 20 des Stützfuß-Steuerventils 12 über eine Vorlaufleitung 76 angeschlossen. Eine erste Überschußleitung 78 ist mit ihrem einen Ende an dem Überschußauslaß 30 des Versorgungsteils 20 und mit ihrem anderen gegabelten Ende an die Einlaßanschlüsse 54, 56 der Fahr-Steuerventile 16, 18 angeschlossen. Die Überschußauslässe 58, 60 der beiden Fahr-Steuerventile 16, 18 sind über eine zweite und eine dritte Überschußleitung 80, 82 an den ersten Einlaß 84 bzw. den zweiten Einlaß 86 eines Druckauswahlventils 88 angeschlossen. Letzteres weist einen Auslaß 90 auf, der mit den beiden Einlässen 84, 86 über eine zentrale Ventilbohrung 92 in Verbindung steht. In letzterer sind eine erste und eine zweite Absperrkugel 94, 96 beidseitig des Anschlusses für den Auslaß 90 angeordnet und wirken zusammen mit einem ersten und zweiten Ventilsitz 98, 100, um einen Ölstrom von den Einlässen 84, 86 zum Auslaß 90 zu verhindern. In der Ventilbohrung 92 ist ein hin und her beweglicher Stößel 102 zwischen den beiden Absperrkugeln 94, 96 angeordnet, der länger ist als der Abstand zwischen den beiden genannten Ventilsitzen, so daß jeweils nur eine der beiden Absperrkugeln zur gleichen Zeit an dem ihr zugeordneten Ventilsitz anliegen kann (siehe auch Fig. 3 der US-A-3863449). Daher führt jeder Druckanstieg in den Überschußleitungen 80, 82 dazu, eine der beiden Absperrkugeln 94, 96 gegen ihren Ventilsitz zu drücken und dadurch die andere Absperrkugel von ihrem Ventilsitz abzuheben, so daß ein Druckabfall in den Leitungen 80, 82 an den Auslaß 90 übermittelt wird. Letzterer ist über eine Steuerleitung 104 an die druckabhängige Verstellsteuerung 70 der Verstellpumpe 66 angeschlossen.

Die Pumpe 68 ist mit ihrem Einlaß an einen Pumpensumpf 74 und mit ihrem Auslaß über eine Vorlaufleitung 106 an den Einlaß 42 des Steuerventils 14 angeschlossen. Eine vierte Überschußleitung 108 verbindet den Überschußauslaß 44 mit einem ersten Einlaß 110 eines Druckauswahlventils 112, das in seinem Aufbau identisch übereinstimmt mit dem vorstehend beschriebenen Druckauswahlventil 88. Das Druckauswahlventil 112 ist mit seinem zweiten Einlaß 114 an die Steuerleitung 104 und mit seinem Auslaß 116 an die druckabhängige Verstellsteuerung 72 der Verstellpumpe 68 angeschlossen und zwar über eine Steuerleitung 118. Eine zentrale Ventilbohrung 120 verbindet die Anschlüsse 110, 114 und 116. Zur Steuerung des Ölstroms von den Einlässen 110 und 114zum Auslaß 116 sind erste und zweite Absperrkugeln 122, 124 vorgesehen, die mit ersten und zweiten Ventilsitzen 126 und 128 zusammenwirken. Zwischen den Absperrkugeln 122, 124 ist in der Ventilbohrung 120 ein Stößel 130 hin und her verschieblich angeordnet, dessen Länge so bemessen ist, daß ein gleichzeitiges Anliegen der Absperrkugeln an ihren Ventilsitzen ausschließt. Das Druckauswahlventil 112 verbindet daher den jeweils geringeren Druck, der in der Steuerleitung 104 bzw. der vierten Überschußleitung 108 besteht, mit der Steuerleitung 118 und dadurch mit der Verstellsteuerung 72 der Verstellpumpe68.

Eine Bypass-Schaltung umfaßt eine Bypass-Leitung 132, die zwischen die vierte Überschußleitung 108 sowie die Vorlaufleitung 76 geschaltet ist und ein Einwegventil 134 aufweist, das den Ölstrom lediglich in Richtung von der Leitung 108 zur Leitung 76 zuläßt. Wenn also der Druck in der Leitung 108 größer ist als der in der Steuerleitung 104, verhindert das Druckauswahlventil 112 einen Ölstrom von der Leitung 108 zu der Steuerleitung 118; der Druck in der Leitung 108 öffnet dann das Ventil 134 und verbindet dadurch die Überschußleitung 108 mit der Vorlaufleitung 76, so daß sich die von der Pumpe 68 erzeugte Fördermenge mit der der Pumpe 66 addiert.

Um eine schnellere Anpassung der Verstellpumpe 66 an die Bedarfswechsel der von dem Ventil 12 bedienten Stützfußfunktionen zu ermöglichen, ist in der zu dem Ventil 12 führenden bzw. von diesem Ventil wegführenden Schaltung ein Paar Leitungskompensatoren 136, 138 vorgesehen. Letztere umfassen jeweils abgesetzte zylindrische Kammern 140, 142, von denen die Kammer 140 mit einem kleinen Ende über eine Leitung 144 an die Vorlaufleitung 76 angeschlossen ist, während die Kammer 142 mit einem kleinen Ende über eine Leitung 146 an die erste Überschußleitung 78 angeschlossen ist. Beide Kammern 140, 142 sind jeweils mit ihren großen Enden miteinander sowie mit der Steuerleitung 104 über eine gegabelte Leitung 148 verbunden. In den kleinen und großen Abschnitten der Kammer 140 ist jeweils ein kleiner sowie ein großer Kolben 150 und 152 hin und her verschiebbar angeordnet, die über eine Kolbenstange 154 miteinander verbunden sind. An gegenüberliegenden Seiten des großen Kolbens 152 ist ein Paar von Zentrierfedern 156, 158 vorgesehen, die den Kolben 152 in eine Mittelstellung im großen Abschnitt der Kammer 140 drücken. Entsprechend hat auch die Kammer 142 einen kleinen und einen großen Kolben 160, 162, die hin und her verschieblich angeordnet und über eine Kolbenstange 164 miteinander verbunden sind. Ein Paar von Zentrierfedern 166, 168 ist auf den gegenüberliegenden Seiten des großen Kolbens 162 vorgesehen.

Ergibt sich plötzlich ein hoher Ölbedarf zur Betätigung des Stützfußes, dessen Steuerung über das Stützfuß-Steuerventil 12 erfolgt, so wird der Überschußstrom in der Überschußleitung 78 abnehmen und so den auf den kleinen Kolben 160 des Leitungskompensators 138 wirkenden Druck verringern. Der Kolben 160 wird dann nach links verschoben aufgrund der nicht mehr ausbalancierten Kräfte, die sich aus einer Volumenzunahme im Ende des großen Abschnitts der Kammer 142 ergeben, was zu einer Druckabnahme in der gegabelten Leitung 148 und dadurch wiederum zu einem Druckabfall in der Steuerleitung 104 führt. Die Verstellsteuerung 70 der Verstellpumpe 66 wird auf diesen Druckabfall durch Erhöhung der Pumpenfördermenge reagieren. Dieser vergrößerte Ölstrom wird zunächst einen Druckanstieg gegenüber dem kleinen Kolben 150 des Leitungskomparators 136 bewirken, worauf die nicht mehr ausbalancierten Kräfte den Kolben nach links schieben, so daß der große Kolben 152 Öl aus dem großen Ende der Kammer 140 drückt. Zu dieser Zeit wird der ursprüngliche Druckabfall in der Überschußleitung 78 vermutlich seinen Weg durch die Schaltung genommen haben und sich in der Steuerleitung 104 bemerkbar machen, so daß jeder Druckanstieg in der Steuerleitung 104 aufgrund der Linksverschiebung des Kolbens 152 überlagert wird durch den Druckabfall; die Fördermenge der Verstellpumpe 66 wird erhöht entsprechend einem etwaigen Netto-Druckabfall in der Steuerleitung 104.

In der gegabelten Leitung 148 liegt der Auslaß 170 eines elektromagnetisch vorgesteuerten Druckbegrenzungsventils 172, das mit seinem Einlaß 174 an die Vorlaufleitung 76 angeschlossen ist und zwar über einen Abschnitt der Bypass-Leitung 132 stromabwärts des Einwegventils 134. Das Druckbegrenzungsventil 172 ist in üblicher abgefallener Stellung dargestellt, in der es eine Strömungsverbindung zwischen der Leitung 132 und der Steuerleitung 104 unterbindet. Die Betätigung des Druckbegrenzungsventils 172 erfolgt zweckmäßigerweise in Abhängigkeit des Abfalls der Ausgangsgeschwindigkeit des Baggers auf ein vorbestimmtes Minimum. Es kann jede bekannte Geschwindigkeitsmeßschaltung verwendet werden, um die Ausgangsgeschwindigkeit der Maschine zu messen und die Spule des Druckbegrenzungsventils 172 bei der vorbestimmten Minimalgeschwindigkeit zu erregen. Bei entsprechender Erregung stellt das Druckbegrenzungsventil 172 die Verbindung mit der Leitung 132 und damit mit dem Ausgang der Pumpe 66 und dem durch das Einwegeventil 134 in die Steuerleitung 104 fließenden Ölstrom. Dadurch wird der Druck in der Verstellsteuerung 70 erhöht, wodurch wiederum die Fördermenge der Pumpe 66 verringert wird, was seinerseits eine Teilbelastung von der Maschine nimmt und dadurch deren Geschwindigkeitsabfall verhindert.

Die Arbeitsweise des hydraulischen Steuersystems 10 läßt sich kurz wie folgt beschreiben: Während der Arbeit des Baggers teilen die Steuerventile 12, 14, 16 und 18 vorhandenen Ölstrom zwischen der jeweils ausgeübten Funktion und dem Überschußauslaß des Ventils auf. So wird z. B. der Anteil des bei dem Stützfuß-Steuerventil 12 ankommenden Ölstromes, der für die Funktionsausübung nicht benötigt wird, an das rechte und linke Fahr-Steuerventil 16, 18 über die Überschußleitung 78 weitergeleitet. Der Anteil dieses bei den Steuerventilen 16, 18 ankommenden Ölstromes, der nicht zur Betätigung der Fahrfunktionen benötigt wird, wird an die Überschußleitungen 80, 82 weitergeleitet. Das Druckauswahlventil 88 arbeitet dann in Abhängigkeit der Druckzunahme in den Leitungen 80, 82, um Druckabfälle in den Leitungen 80, 82 an die Steuerleitung 104 und damit an die Verstellsteuerung 70 der Verstellpumpe 66 weiterzugeben. Die Verstellsteuerung 70 arbeitet in Abhängigkeit von dem in der Steuerleitung 104 herrschenden Druck, um eine Pumpenverstellung zu bewirken, die nur zu einer geringfügig größeren von der Pumpe 66 geförderten Olmenge führt, als zur Betätigung der Stützfuß- und/oder Fahr-Funktionen erforderlich ist.

Inzwischen wird derjenige Anteil des beim Steuerventil 14 zum Verschwenken der Kabine ankommenden Ölstromes, der nicht zur Verschwenkung benötigt wird, zu der Überschußleitung 108 weitergeleitet. Das Druckauswahlventil 112 arbeitet in Abhängigkeit von dem Flüssigkeitsdruck in der Steuerleitung 104 und in der Überschußleitung 108, um den jeweils geringeren Druck mit der Steuerleitung 118 und dadurch mit der Verstelleinrichtung 72 der Verstellpumpe 68 zu verbinden. Ist der Druck in der Leitung 108 größer als der in der Leitung 132, öffnet das Einwegeventil 134 und verbindet dadurch den Ölstrom der Überschußleitung 108 mit der von der Verstellpumpe 66 geförderten Ölmenge. Dadurch kann die Pumpe 68 zeitweise die Pumpe 66 bei der Versorgung der Stützfuß- und Fahr-Funktionen mit ungewöhnlich hohen Ölmengen unterstützen. Dadurch kommt die Pumpe 66 mit einer kleineren Verstellung aus als es sonst der Fall wäre.

In denjenigen Anwendungsfällen, in denen die Verstellung der Pumpe 66 unter allen Betriebsbedingungen für die Versorgung der Stützfuß- und Fahr-Funktionen ausreicht, kann auf den Bypass-Schaltkreis sowie auf das Druckauswahlventil 112 verzichtet werden; die Überschußleitung 108 wird dann unmittelbar an die Verstelleinrichtung 72 angeschlossen.

## Patentansprüche

1. Hydrauliksystem (10), bestehend aus
- einer Verstellpumpe (66) mit einer druckabhängigen Verstellsteuerung (70), die bei Erhalt eines Druckanstiegsignals die Fördermenge verringert und bei einem Druckabfallsingal diese erhöht;
- einem bevorrechtigten Steuerventil (12) mit einem an die Verstellpumpe (66) angeschlossenen Einlaß (28), einem Überschußauslaß (30) sowie Auslaßanschlüssen (32,34, 36) für bevorrechtigte Funktionsausübungen;
- einem nachgeordneten Steuerventil (16) mit einem an den genannten Überschußauslaß (30) angeschlossenen Einlaß (54), Auslaßanschlüssen (62) für nachgeordnete Funktionsausübungen, und einem nachgeordneten Überschußauslaß (58), wobei die Verstellpumpe (66) in Abhängigkeit vom Überschußstrom des nachgeordneten Steuerventils (16) gesteuert wird;
- einem an jedem der genannten Steuerventile (12, 16) vorgesehenen bedarfsabhängigen Stromteiler, der den eintretenden Ölstrom zwischen dem jeweiligen Überschußauslaß und den Auslaßanschlüssen jedes Steuerventils in Übereinstimmung mit dem Bedarf der zu steuernden Funktionen aufteilt;
gekennzeichnet durch folgende Merkmale:
- ein zweites nachgeordnetes Steuerventil (18) mit einem Einlaß (56), Auslaßanschlüssen (64) für zweite nachgeordnete Funktionsausübungen und einem zweiten nachgeordneten Überschußauslaß (60) ist parallel zum ersten nachgeordneten Steuerventil (16) mit seinem Einlaß (56) an den Überschußauslaß (30) des bevorrechtigten Steuerventils (12) angeschlossen;
- ein Stromteiler für das zweite nachgeordnete Steuerventil (18) teilt das Öl auf in Abhängigkeit von der für die zweiten nachgeordneten Funktionsausübungen benötigten Ölmenge;
- ein Druckauswahlventil (88) ist an den ersten und zweiten nachgeordneten Überschußauslaß (58, 60) sowie an die Pumpen-Verstellsteuerung (70) angeschlossen, um den kleineren der an den beiden nachgeordneten Überschußauslässen (58, 60) herrschenden Drücke der Pumpen-Verstellsteuerung (70) zu übermitteln, um bei auftretenden Druckänderungen die Verstellpumpe (66) automatisch an den geänderten Bedarf für die beiden nachgeordneten Funktionsausübungen anzupassen.

2. Hydrauliksystem nach Anspruch 1, dadurch gekennzeichnet, daß das Druckauswahlventil (88) folgende Merkmale aufweist:
- ein erster und ein zweiter Einlaß (84, 86) sind miteinander durch eine Ventilbohrung (92) verbunden und an den ersten bzw. zweiten nachgeordneten Überschußauslaß (58, 60) angeschlossen; .
- ein Auslaß (90) steht zwischen dem ersten und zweiten Einlaß (84, 86) mit der Ventilbohrung (92) in Verbindung und ist an die Pumpen-Verstellsteuerung (70) angeschlossen;
- zwischen dem ersten Einlaß (84) und dem-Auslaß (90) ist in der Ventilbohrung (92) ein zum ersten Einlaß gerichteter erster Ventilsitz (98) angeordnet, dem eine erste Absperrkugel (94) zugeordnet ist;
- zwischen dem zweiten Einlaß (86) und dem Auslaß (90) ist in der Ventilbohrung (92) ein zum zweiten Einlaß gerichteter zweiter Ventilsitz (100) angeordnet, dem eine zweite Absperrkugel (96) zugeordnet ist;
- in der Ventilbohrung (92) ist zwischen den beiden Absperrkugeln (94, 96) ein Stößel (102) angeordnet, dessen Länge größer ist als der Abstand der beiden Ventilsitze (98, 100) voneinander, so daß immer nur eine der beiden Absperrkugeln auf ihrem Ventilsitz aufliegen kann.

3. Hydrauliksystem nach Anspruch 1 oder 2, dadurch gekennzeichnet, daß zur schnelleren Anpassung der Verstellpumpe (66) an Bedarfswechsel der von dem bevorrechtigten Steuerventil (12) bedienten Funktionen zwei Leitungskompensatoren (136; 138) vorgesehen sind, die jeweils eine abgesetzte zylindrische Kammer (140; 142) aufweisen, in der ein über eine Kolbenstange (154; 164) verbundenes Kolbenpaar (150, 152; 160, 162) unterschiedlichen Durchmessers verschiebbar angeordnet ist, deren Kolben größeren Durchmessers (152; 162) durch Federelemente (156, 158; 166, 168) in einer ausbalancierten Mittelstellung in der zylindrischen Kammer gehalten wird, wobei die beiden Kammern (140, 142) mit ihren großen Enden miteinander sowie mit der Steuerleitung (104) zwischen Druckauswahlventil (88) und Pumpen-Verstellsteuerung (70) über eine Leitung (148) verbunden sind, und wobei eine Kammer (140) mit ihrem kleinen Ende an die Vorlaufleitung (76) der Verstellpumpe (66) und die andere Kammer (142) mit ihrem kleinen Ende an die Überschußleitung (78) des bevorrechtigten Steuerventils (12) angeschlossen sind (bei 144;146).

4. Hydrauliksystem nach Anspruch 3, dadurch gekennzeichnet, daß mit der die beiden Kammern (140; 142) miteinander sowie diese mit der Steuerleitung (104) verbindenden Leitung (148) der Auslaß (170) eines Druckbegrenzungsventils (172) verbunden ist, dessen Einlaß (174) an die Vorlaufleitung (76) der Verstellpumpe (66) angeschlossen ist.

5. Hydrauliksystem nach Anspruch 4, dadurch gekennzeichnet, daß das Druckbegrenzungsventil (172) elektromagnetisch vorgesteuert ist.

## Claims

1. A hydraulic system (10) comprising
- a variable displacement pump (66) having a pressure responsive displacement controller (70) which decreases the displacement when receiving a pressure increasing signal and increases said displacement at a pressure decreasing signal;
- a primary function control valve (12) having a supply inlet (28) connected to the pump (66), a function power beyond port (30) and service ports (32, 34, 36) for primary functions;
- a secondary function control valve (16) having a supply inlet means (54) coupled to said power beyond port (30), service port means (62) for secondary functions, and a secondary function power beyond port (58) wherein said pump (66) is controlled by the function power beyond flow of the secondary function control valve (16);
- the metioned control valves (12, 16) each including a demand responsive flow divider for dividing the incoming flow between the respective power beyond port and the service ports of each valve in accordance with the demand of the functions to be controlled;
characterized by the following features:
- a second secondary function control valve (18) having a supply inlet (56), service ports (64) for second secondary functions, and a second secondary function power beyond port (60) is connected parallel to the first secondary function control valve (16) with its supply inlet (56) to the function power beyond port (30) of the primary function control valve (12);
- a flow divider for said second secondary function control valve (18) divides flow in accordance with the fluid required for the secondary functions;
- a pressure selecting valve means (88) is coupled to the first and second secondary function power beyond port (58, 60) and to the pump displacement controller (70) for rout- ling the lesser of the fluid pressures existing at the first and second secondary function power beyond ports (58, 60) to the pump displacement controller (70) to adjust automatically the pump (66) according to the changed demand for both secondary functions whenever a change of pressure occurs.

2. Hydraulic system according to claim 1, characterized in that the pressure selecting valve means (88) comprises the following features:
- a first and a second inlet port (84, 86) are connected to each other along a bore (92) and coupled to the first and second secondary function power beyond port (58, 60) respectively;
- an outlet port (90) is in connection with the bore (92) between the first and second inlet ports (84, 86) and is coupled to the pump displacement controller (70);
- a first valve seat (98) facing the first inlet port is located in the bore (92) between the first inlet port (84) and the outlet port (90), and a first check ball (94) is assigned to said first valve seat;
- a second valve seat (100) facing the second inlet port, is located in the bore (92) between the second inlet port (86) and the outlet port (90), and a second check ball (96) is assigned to said second valve seat;
- a pin (102) located in the bore (92) between the check balls (94, 96) and having a length longer than the distance between the first and second valve seats (98, 100) so that always only one of both check balls may rest on the assigned valve seat.

3. Hydraulic system according to claim 1 or 2, characterized in that in order for a faster adjustment of the displacement pump (66) to accommodate changes in the demands of the functions served by the primary control valve (12) two lead compensators (136; 138) are arranged, comprising an offset cylindrical chamber (140, 142) respectively in which a pair of pistons (150, 152; 160, 162) is movable located having different diameters and is coupled by a rod (154; 164), said piston having a larger diameter (152; 162) is hold in a balanced centerposition in the cylindrical chamber whereby both chambers (140, 142) are connected with their big ends to each other as well as to the pilot fluid conduit (104) between pressure selecting valve means (88) and pump displacement controller (70) via a conduit (148), and whereby a chamber (140) is connected with its small end to the fluid supply conduit (76) of the displacement pump (66) ant the other chamber (142) is connected with its small end to the power beyond fluid conduit (78) of the primary control valve (12) (at 144; 146).

4. Hydraulic system according to claim 3, characterized in that the outlet port (170) of a power limiting valve (172) is connected to the conduit (148) connecting both chambers (140; 142) to each other as well as to the pilot fluid conduit (104), the inlet port (174) of said power limiting valve (172) being connected to the fluid supply conduit (76) of the displacement pump (66).

5. Hydraulic system according to claim 4, characterized in that the power limiting valve (172) is operated electromagnetically.

## Revendications

1. Système hydraulique (10) comportant:
- une pompe à débit variable (66) avec commande de réglage (70) agissant en fonction de la pression, qui réduit le débit lors de la réception d'un signal d'accroissement de pression et qui l'augmente lors de la réception d'un signal de chute de pression;
- une valve de commande prioritaire (12) comprenant une admission (28) raccordée à la pompe à débit variable (66), une sortie de débit excédentaire (30), ainsi que des raccords de sortie (32, 34, 36) destinés à des fonctions prioritaires;
- une valve de commande aval (16) comprenant une admission (54) raccordée à la sortie de débit excédentaire mentionnée (30), des raccords de sortie (62) destinés à des fonctions aval, et une sortie de débit excédentaire aval (58), la pompe à débit variable (66) étant commandée en fonction du courant excédentaire de la valve de commande aval. (16);
- un répartieur de débit agissant en fonction des besoins, prévu sur chacune des valves de commande mentionnées (12,16) et répartissant le débit d'huile qui arrive entre la sortie de débit excédentaire et les raccords de sortie chaque fois concernés de chaque valve de commande, en accord avec les besoins des fonctions à commander,
caractérisé par les particularités suivantes:
- une seconde valve de commande aval (18), comportant une entrée (56), des raccords de sortie (64) pour des sencondes fonctions aval et une seconde sortie de débit excédentaire aval (60), est raccordée en parallèle avec la première valve de commande aval (16), par son entrée (56), à la sortie de débit excédentaire (30) de la valve de commande prioritaire (12);
- un répartiteur de débit prévu pour la seconde valve de commande aval (18) répartit l'huile en fonction de la quantité d'huile nécessaire pour les secondes fonctions aval;
- une valve formant sélecteur de pression (88) est reliée à la première et à la seconde sorties de débit excédentaire aval (58, 60), ainsi qu'à la commande de réglage de la pompe (70), pour déterminer la plus faible parmi les pressions de la commande de réglage de la pompe (70) régnant au droit des deux sorties de débit excédentaire aval (58, 60), pour pouvoir, en cas de variations de pression, adapter automatiquement la pompe à débit variable (66) aux besoins variables des deux fonctions aval.

2. Système hydraulique suivant la revendication 1, caractérisé en ce que la valve de sélection de pression (88) présente les particularités suivantes:
- une première et une seconde admissions . (84,86) sont reliées ensemble par un alésage (92) et sont raccordées à une première et à une seconde sorties de débit excédentaire aval (58, 60);
- une sortie (90) communique avec l'alésage (92) entre la première et la seconde admissions (84, 86) et est reliée à la commande (70) de réglage de la pompe;
il est prévu dans l'alésage (92), entre la première admission (84) et la sortie (90), un premier siège de clapet (98) orienté vers la première admission, auquel est combiné un premier clapet d'arrêt sphérique (94);
- il est prévu dans l'alésage (92), entre la seconde admission (86) et la sortie (90), un second siège de clapet (100) orienté vers la seconde admission, auquel est combiné un second clapet d'arrêt sphérique (96);
- il est prévu dans l'alésage (92), entre les deux clapets d'arrêt sphériques (94, 96), un poussoir (102) dont la longueur est supérieure à l'écartement entre les deux sieges de clapets (98, 100), de sorte qu'un seul des deux clapets sphériques peut reposer sur son siège à un moment donné.

3. Système hydraulique suivant la revendication 1 ou 2, caractérisé en ce que, en vue d'une adaptation plus rapide de la pompe à débit variable (66) à la variation des besoins des fonctions desservies par la valve de commande prioritaire (12), il est prévu deux compensateurs (136; 138), qui comportent chacun une chambre cylindrique en gradins (140; 142) dans laquelle sont montés de façon coulissante deux pistons (150, 152; 160, 162) de diamètres différents reliés entre eux par une tige de piston (154; 164) le piston de plus grand diamètre (152, 162) étant maintenu par des organes élastiques (156, 158; 166, 168) dans une position médiane équilibrée dans la chambre cylindrique, les deux chambres (104, 142) étant reliées entre elles par leurs extrémités de plus grand diamètre, ainsi qu'au conduit de commande (104) entre la valve de sélection de pression (88) et la commande (70) de réglage de la pompe, par l'intermédiaire d'un conduit (148), une chambre (140) étant reliée par son extrémité de plus petit diamètre au conduit d'alimentation (76) de la pompe à débit variable (66), tandis que l'autre chambre (142) est reliée par son extrémité de plus petit diamètre au conduit de débit escédentaire (78) de la valve de commande prioritaire (12) (en 144; 146). '

4. Système hydraulique suivant la revendication 3, caractérisé en ce que la sortie (170) d'une valve de limitation de pression (172) dont l'admission (174) est raccordée au conduit d'alimentation (76) de la pompe à débit variable (66) est reliée au conduit (148) reliant les deux chambres (140; 142) ensemble, ainsi que ces chambres au conduit de commande (104).

5. Système hydraulique suivant la revendication 4, caractérisé en ce que la valve de limitation de pression (172) est pilotée par voie électromagnétique.
